# EUROPÄISCHE PATENTSCHRIFT

(11) **EP 1 040 276 B1**
(45) Veröffentlichungstag und Bekanntmachung des Hinweises auf die Patenterteilung: **12.06.2002**
(21) Anmeldenummer: 98965857.0
(22) Anmeldetag: 18.12.1998
(51) Int. Cl.: F04D 25/08, F04D 29/62, F04D 29/60

(54) **LÜFTER**
BLOWER
SOUFFLANTE

(30) Priorität: 19.12.1997 DE 19756859
(43) Veröffentlichungstag der Anmeldung: 04.10.2000
(73) Patentinhaber: BSH Bosch und Siemens Hausgeräte GmbH, 81669 München (DE)
(72) Erfinder: KORDON, Rolf, D-89537 Giengen (DE); FONFARA, Astrid, D-89073 Ulm (DE)
(86) Internationale Anmeldenummer: EP9808362
(87) Internationale Veröffentlichungsnummer: WO9932793

(56) Entgegenhaltungen:
- EP-A- 0 591 665
- EP-A- 0 591 667
- US-A- 4 044 570

## Beschreibung

Die Erfindung betrifft einen Lüfter mit einem Gehäuse, welches einen sein Lüfterrad aufnehmenden Gehäuseraum und einen das Lüfterrad antreibenden Antriebsmotor aufweist, welcher in seinem zumindest seine elektrischen Anschlüsse abschirmenden Aufnahmeraum angeordnet ist.

Bei einem, aus der EP-A-0 591 665 bekannten, zur Luftumwälzung in einem Kühlraum eines Kühlgerätes eingesetzten Lüfter ist sein das Lüfterrad antreibender Antriebsmotor zusammen mit dem Lüfterrad in einem Gehäuseraum des Lüftergehäuses angeordnet. Um die durch einschlägige VDE-Vorschriften vorgeschriebene Berührsicherheit der an eine Stromversorgung angekoppelten Anschlußpole des Antriebsmotors zu gewährleisten, ist an dieser von einem zusätzlichen Gehäuse aufgenommen, welches innerhalb des das Lüfterrad aufnehmenden Gehäuseraumes angeordnet und festgesetzt ist. Eine derartige Konstruktion bewirkt zwar die aufgrund der VDE-Vorschriften geforderte, beispielsweise mittels eines genormten Prüffingers nachzuweisende Berührsicherheit, jedoch ist die Montage des Motors durch das zusätzliche Gehäuse umständlich. Ferner bedingt dieses zusätzliche Gehäuse auch einen zusätzlichen Logistik- und Montageaufwand.

Der Erfindung liegt die Aufgabe zugrunde, bei einem Lüfter gemäß dem Oberbegriff des Anspruches 1 dessen Gehäuse, insbesondere den den VDE-Vorschriften genügenden Einbau des Antriebsmotors für den Lüfter mit einfachen, konstruktiven Maßnahmen zu verbessern.

Diese Aufgabe wird gemäß der Erfindung dadurch gelöst, daß der Aufnahmeraum für den Antriebsmotor außerhalb des das Lüfterrad aufnehmenden Gehäuseraumes angeordnet und am Gehäuse festgesetzt ist, wobei der festgesetzte Aufnahmeraum nach der Montage des Gehäuses an der Wand zumindest weitestgehend unzugänglich ist.

Durch die erfindungsgemäße Lösung erübrigt sich ein zusätzliches, die Motoranschlußpole im Hinblick auf die einschlägigen VDE-Vorschriften abdeckendes Motorgehäuse, wodurch sich eine deutlich einfachere und raschere Montage des Lüfterbausteins ergibt, so daß die Herstellungskosten für diesen wesentlich vermindert sind. Zudem vereinfacht sich durch die Reduzierung der Einzelbauteile die Logistik für den Lüfterbaustein. Ferner ist durch die Vermeidung des zusätzlichen Gehäuses innerhalb des das Lüfterrad aufnehmenden Gehäuseraumes ein ungehinderter Luftdurchsatz von der Einlaßöffnung zur Auslaßöffnung des Gehäuses möglich, wodurch die Leistungsfähigkeit des Lüfterbausteins deutlich erhöht ist.

Gemäß einer bevorzugten Ausführungsform des Gegenstandes der Erfindung ist vorgesehen, daß der Gehäuseraum für das Lüfterrad und der Aufnahmeraum für den Antriebsmotor in Richtung der Antriebsachse des Antriebsmotors hintereinander angeordnet und durch eine zumindest im Bereich des Aufnahmeraumes geschlossenwandig ausgeführte Trennwand voneinander getrennt sind.

Hierdurch ergibt sich nicht nur ein besonders einfaches und kostengünstiges Antriebsprinzip des Lüfterrades, sondern auch eine gewisse Schutzfunktion des Antriebsmotors, da dieser vor einer Beaufschlagung der zwangsweise umgewälzten, eventuell verunreinigten Luft abgedeckt ist.

Besonders einfach gestaltet sich der Montageablauf des Lüfterbausteins durch eine zusätzliche Reduzierung der bei der Montage notwendigen Einzelteile, wenn nach einer nächsten bevorzugten Ausführungsform des Gegenstandes der Erfindung vorgesehen ist, daß der Aufnahmeraum für den Antriebsmotor an das Gehäuse mit angeformt ist.

Durch diese Ausführung ist außerdem eine besonders kompakt und formstabiler Aufbau des Gehäuses gewährleistet. Außerdem kann die Lage des Aufnahmeraums für den Antriebsmotor nicht montagebedingt fehlerbehaftet sein.

Besonders sicher hinsichtlich der einschlägigen VDE-Vorschriften im Hinblick auf die Berührsicherheit der Motoranschlußpole untergebracht ist der Antriebsmotor innerhalb des Aufnahmeraumes, wenn nach einer nächsten vorteilhaften Ausgestaltung des Gegenstandes der Erfindung vorgesehen ist, daß der Aufnahmeraum den Antriebsmotor zumindest weitestgehend aufzunehmen vermag.

Besonders rasch innerhalb des Aufnahmeraums fixierbar und im Schadensfall besonders leicht austauschbar ist der Antriebsmotor, wenn nach einer nächsten vorteilhaften Ausgestaltung des Gegenstandes der Erfindung vorgesehen ist, daß der Antriebsmotor durch wenigstens ein lösbares Halteelement im Aufnahmeraum gehaltert ist.

Nach einer weiteren bevorzugten Ausführungsform des Gegenstandes der Erfindung ist vorgesehen, daß das Halteelement als Federbügel ausgebildet ist, welcher einerseits mit dem Antriebsmotor und andererseits mit Rastpositionen im Aufnahmeraum zusammenzuwirken vermag.

Durch die Ausbildung des Halteelements als Federbügel ist der Antriebsmotor innerhalb des Aufnahmeraums in eine bevorzugte Richtung durch die Federkraft des Federbügels positionierbar, wo durch Laufgeräusche, wie beispielsweise Vibrationen oder dergleichen auf besonders einfache Art vermieden sind:

Entsprechend einer weiteren bevorzugten Ausführungsform des Gegenstandes der Erfindung ist vorgesehen, daß der Aufnahmeraum auf seiner dem Lüfterrad gegenüberliegenden Seite offen ausgebildet ist und mit seiner offenen Seite gegen eine das Gehäuse des Lüfters tragende Wand montiert ist.

Hierdurch ergibt sich nicht nur ein besonders, beispielsweise im Spritzgußverfahren herzustellender Aufbau des Lüftergehäuses, sondern zugleich eine mit wenigen Handgriffen sichergestellte VDE-gerechte Montage des Antriebsmotors im Aufnahmeraum des Gehäuses.

Besonders zweckmäßig ausgebildet ist ein Kühlgerät mit einem in seinem Kühlraum angeordneten Lüfter, wenn gemäß einer letzten bevorzugten Ausführungsform des Gegenstandes der Erfindung vorgesehen ist, daß der Lüfter nach einem der Ansprüche 1 bis 7 ausgebildet.

Die Erfindung ist in der nachfolgenden Beschreibung anhand eines in der beigefügten Zeichnung vereinfacht dargestellten Ausführungsbeispieles erläutert.

Es zeigen:
- Fig. 1: ausschnittsweise eine Wand eines Kältegerätes mit einem daran festsetzbaren Lüfter, hinter dessen Lüfterrad ein Aufnahmeraum für den darin angeordneten Antriebsmotor vorgesehen ist, in Schnittdarstellung von der Seite und
- Fig. 2: den Lüfter in Ansicht von oben, in Schnittdarstellung.

Gemäß Fig. 1 ist ausschnittsweise ein zu einem Kältegerät gehörendes wärmeisolierendes Gehäuse 10 gezeigt, welches zur Aufnahme eines Kühlraumes 11 dient und welches zum Zwecke seiner Wärmeisolation mit einer Wärmeisolationsschicht 12 ausgestattet ist, welche zwischen einer nicht dargestellten Außenverkleidung und einer durch spanlose Formgebung einer Kunststoffplatine erzeugten Innenverkleidung 13 angeordnet ist. Diese ist nahe ihrer Deckenwand 14, an ihrer der Kältegerätetür gegenüberliegenden Rückwand mit einer sacklochartigen Aufnahme 16 zur Halterung eines als Axiallüfter ausgebildeten Lüfters 17 versehen. Der Lüfter 17 weist ein zweiteilig aus Kunststoffspritzguß aufgebautes Gehäuse 18 auf, dessen von der Rückwand abgewandter Gehäuseteil 19 schalenähnlich ausgebildet ist, wobei der der Rückwand gegenüberliegende, als Frontseite des Gehäuseteils 19 dienende Schalenboden mit Lufteintrittsöffnungen 20 ausgestattet ist, während an den freien Enden der Schalenwände des Gehäuseteiles 19 Rastmittel-zur lösbaren Halterung des Gehäuseteiles 19 an dem zweiten, weiter unten genauer erläuterten Gehäuseteil des Gehäuses 18 vorgesehen sind. Die am Gehäuseteil 19 angeordneten Lufteintrittsöffnungen münden in einem Gehäuseraum 22, welcher im wesentlichen durch die schalenähnliche Gestaltung des Gehäuseteils 19 gebildet ist und welche zur Aufnahme eines Lüfterrades 23 dient. Unmittelbar hinter dem Lüfterrad 23, zur Rückwand hin ist eine zu einem bereits erwähnten zweiten Gehäuseteil 24 gehörende Trennwand 25 vorgesehen, in deren der Deckenwand 14 zugeordneten Abschnitt eine hülsenähnlich ausgebildete Aufnahmebohrung 26 zur Aufnahme eines als selbstschneidende Schraube ausgebildeten Befestigungsmittels 27 eingeformt ist. Gegenüber der hülsenähnlichen Aufnahmebohrung 26 ist die Trennwand 25 mit als Luftaustrittsöffnungen dienenden Durchbrüchen 28 ausgestattet, über welche die vom Lüfterrad über die Lufteintrittsöffnungen 20 angesaugte Luft auszutreten vermag. Unmittelbar anschließend an die Aufnahmebohrung 26 weist die Trennwand 25 einen geschlossenwandig ausgeführten Abschnitt 29 auf, welcher im Zentrum eines schalenartig ausgebildeten Aufnahmebereiches 30 mit einer Durchgangsbohrung 31 versehen ist und welcher als Begrenzungswand zum Gehäuseraum 22 hin für einen innerhalb des Gehäuseteils 24 vorgesehenen Aufnahmeraum 32 dient. Dieser ist ähnlich eines Rohres ausgeführt, dessen den Aufnahmeraum 32 mantelseitig umgebende Rohrwandung 33 an ihrer dem Gehäuseraum 22 zugewandte Stirnseite mit dem geschlossenwandigen Abschnitt 29 abgeschlossen ist und deren der Rückwand zugewandter Endabschnitt miteinander annähernd gegenüberliegend eingeformten Freisparungen 34 versehen ist. Der Aufnahmeraum 32 dient zur vollkommenen Aufnahme eines Antriebsmotors 35, welcher mit innerhalb des Aufnahmeraums 32 angeordneten Anschlußkontakten 36 versehen ist und welcher eine die Durchgangsbohrung 31 durchdringende Motorachse 37 aufweist, welche mit dem Lüfterrad 23 in Eingriff steht. Zur Lagerung des Antriebsmotors 35 im Aufnahmeraum 32 sind an den senkrecht zur Motorachse 37 sich erstreckenden Stirnseiten des Motorgehäuses elastische Lagerschalen 38 vorgesehen. Diese wirken zur Fixierung des Antriebsmotors 35 innerhalb des Aufnahmeraums 32 formschlüssig mit Halteschalen zusammen, von denen die benachbart zum Lüfterrad 23 angeordnete Halteschale durch den in den geschlossenwandigen Abschnitt 29 eingeformten schalenartigen Aufnahmebereich 30 gebildet ist, während die dem Aufnahmebereich 30 gegenüberliegende Halteschale als beispielsweise aus Kunststoffspritzguß gefertigtes Schalenteil ausgeführt ist. Auf dieses Schalenteil wirkt ein als Blattfeder ausgeführtes Halteelement 39 ein, welches mit den freien Enden seiner Schenkel 40 sich in den einander gegenüberliegenden Freisparungen 34 abstützt und welches durch die infolge der Abstützung erzeugte Vorspannkraft den Antriebsmotor 35 mit seiner Stirnseite gegen den ortsfesten, geschlossenwandigen Abschnitt 29 drückt, wodurch gleichzeitig sowohl die Lagerschalen 38 als auch die als Losteil ausgebildete Halteschale gegen das Motorgehäuse gedrückt ist.

Der mit dem Antriebsmotor 35 und dem Lüfterrad 23 bestückte Lüfter 17 wird im Kühlraum 17 an der Rückwand, im Nahbereich der Deckenwand 14 anhand der mit der Aufnahmebohrung 26 in Eingriff zu bringenden Befestigungsschraube 27 befestigt, wobei im befestigten Zustand die Rückwand den vom Gehäuseteil 19 abgewandten offen Abschnitt des Aufnahmeraums 32 abdeckt, so daß die elektrischen Anschlußkontakte 36 des Antriebsmotors 35 in dem nunmehr allseitig geschlossenen Aufnahmeraum 32 angeordnet sind und somit ein Zugriff auf diese auch mit langen und schlank ausgeführten Mitteln, wie beispielsweise Schraubendreher oder dergleichen gezielt verhindert ist.

## Patentansprüche

1. Lüfter (17) zur Montage an einer Wand mit einem Gehäuse (18), welches einen sein Lüfterrad (23) aufnehmenden Gehäuseraum (22) und einen das Lüfterrad (23) antreibenden Antriebsmotor (35) aufweist, welcher in einem zumindest seine elektrischen Anschlüsse (36) abschirmenden Aufnahmeraum (32) angeordnet ist, **dadurch gekennzeichnet, daß** der Aufnahmeraum (32) außerhalb des das Lüfterrad (23) aufnehmenden Gehäuseraumes (22) angeordnet und am Gehäuse (18) festgesetzt ist, wobei der festgesetzte Aufnahmeraum (32) nach der Montage des Gehäuses (18) an der Wand zumindest weitestgehend unzugänglich ist.

2. Lüfter nach Anspruch 1, **dadurch gekennzeichnet, daß** der Gehäuseraum (22) für das Lüfterrad (23) und der Aufnahmeraum (32) für den Antriebsmotor (35) in Richtung der Antriebsachse (37) des Antriebsmotors (35) hintereinander angeordnet und durch eine zumindest im Bereich des Aufnahmeraums (32) geschlossenwandig ausgeführte Trennwand (25) voneinander getrennt sind.

3. Lüfter nach Anspruch 1 oder 2, **dadurch gekennzeichnet, daß** der Aufnahmeraum (32) für den Antriebsmotor (23) an das Gehäuse (18) mitangeformt ist.

4. Lüfter nach einem der Ansprüche 1 bis 3, **dadurch gekennzeichnet, daß** der Aufnahmeraum (32) den Antriebsmotor (35) zumindest weitestgehend aufzunehmen vermag.

5. Lüfter nach einem der Ansprüche 1 bis 4, **dadurch gekennzeichnet, daß** der Antriebsmotor (35) durch wenigstens ein lösbares Halteelement (39) im Aufnahmeraum (32) gehaltert ist.

6. Lüfter nach Anspruch 5, **dadurch gekennzeichnet, daß** das Halteelement (39) als Federbügel ausgebildet ist, welcher einerseits mit dem Antriebsmotor (35) und andererseits mit Rastpositionen (34) im Aufnahmeraum (32) zusammenzuwirken vermag.

7. Lüfter nach einem der Ansprüche 1 bis 6, **dadurch gekennzeichnet, daß** der Aufnahmeraum (32) auf seiner dem Lüfterrad (23) gegenüberliegenden Seite offen ausgebildet ist und mit seiner offenen Seite gegen eine das Gehäuse (18) des Lüfters (17) tragende Wand montiert ist.

8. Kühlgerät mit einem in seinem Kühlraum angeordneten Lüfter, **dadurch gekennzeichnet, daß** der Lüfter (17) nach einem der Ansprüche 1 bis 7 ausgebildet ist.

## Claims

1. Fan (17) for mounting at a wall, comprising a housing (18) which has a housing chamber (20) receiving its fan wheel (23) and a drive motor (35), which drives the fan wheel (23) and which is arranged in a receiving chamber (32) shielding at least its electrical terminals (36), **characterised in that** the receiving chamber (32) is arranged outside the housing chamber (22) receiving the fan wheel (23) and is attached to the housing (18), wherein the attached receiving chamber (32) is at least substantially inaccessible after the mounting of the housing (18) at the wall.

2. Fan according to claim 1, **characterised in that** the housing chamber (22) for the fan wheel (23) and the receiving chamber (32) for the drive motor (35) are arranged one behind the other in the direction of the drive axle (37) of the drive motor (35) and are separated from one another by a partition wall (25) executed to be of closed wall construction at least in the region of the receiving chamber (32).

3. Fan according to claim 1 or 2, **characterised in that** the receiving chamber (32) for the drive motor (23) is integrally formed on the housing (18).

4. Fan according to one of claims 1 to 3, **characterised in that** the receiving chamber (32) is capable of at least substantially receiving the drive motor (35).

5. Fan according to one of claims 1 to 4, **characterised in that** the drive motor (35) is mounted in the receiving chamber (32) by at least one detachable mounting element (39).

6. Fan according to claim 5, **characterised in that** the mounting element (39) is constructed as a spring yoke co-operable on the one hand with the drive motor (35) and on the other hand with detent positions (34) in the receiving chamber (32).

7. Fan according to one of claims 1 to 6, **characterised in that** the receiving chamber (32) is constructed to be open on its side opposite the fan wheel (23) and is mounted by its open side against a wall supporting the housing (18) of the fan (17).

8. Cooling appliance with a fan arranged in its cooling chamber, **characterised in that** the fan (17) is constructed according to one of claims 1 to 7.

## Revendications

1. Soufflante (17) pour montage sur une paroi, comprenant un boîtier (18) présentant un espace (22), aménagé dans celui-ci et destiné à accueillir sa roue ventilateur (23), et un moteur d'entraînement (35) entraînant la roue ventilateur (23), lequel est monté dans un espace de logement (32) protégeant au moins ses connexions électriques (36), **caractérisé en ce que** l'espace de logement (32) est situé en dehors de l'espace (22) du boîtier destiné à accueillir la roue ventilateur (23) et se trouve fixé au boîtier (18), cet espace de logement (32) ainsi fixé étant, au moins dans sa majeure partie, inaccessible après que le boîtier (18) ait été monté sur la paroi.

2. Soufflante selon la revendication 1, **caractérisée en ce que** l'espace du boîtier (22) destiné à accueillir la roue ventilateur (23) et l'espace de logement (32) contenant le moteur d'entraînement (35) sont agencés l'un à la suite de l'autre dans le sens de l'axe de transmission (37) du moteur d'entraînement (35) et sont séparés l'un de l'autre par une cloison de séparation (25) réalisée de manière telle qu'elle est fermée au moins au niveau de l'espace de logement (32).

3. Soufflante selon la revendication 1 ou 2, **caractérisée en ce que** l'espace de logement (32) contenant le moteur d'entraînement (35) est réalisé tout d'une pièce avec le boîtier (18).

4. Soufflante selon l'une des revendications 1 à 3, **caractérisée en ce que** l'espace de logement (32) peut accueillir le moteur d'entraînement (35) au moins dans sa majeure partie.

5. Soufflante selon l'une des revendications 1 à 4, **caractérisée en ce que** le moteur d'entraînement (35) est retenu dans l'espace de logement (32) par au moins un élément de retenue amovible (39).

6. Soufflante selon la revendication 5, **caractérisée en ce que** l'élément de retenue (39) est réalisé comme bride de ressort pouvant interagir avec le moteur d'entraînement (35), d'une part, et des encoches (34) aménagées dans l'espace de logement (32), d'autre part.

7. Soufflante selon l'une des revendications 1 à 6, **caractérisée en ce que** l'espace de logement (32) est réalisé de manière telle que son côté opposé à la roue ventilateur (23) est ouvert et que son côté ouvert est monté sur une paroi portant le boîtier (18) de la soufflante (17).

8. Appareil réfrigérant comprenant une soufflante placée dans son espace réfrigérant, **caractérisée en ce que** la soufflante (17) est réalisée selon l'une des revendications 1 à 7.
